# FASCICULE DE BREVET EUROPEEN

(11) **EP 2 174 315 B1**
(45) Date de publication et mention de la délivrance du brevet: **04.10.2017**
(21) Numéro de dépôt: 08786848.5
(22) Date de dépôt: 04.08.2008
(51) Int. Cl.: G09G 3/00, G09G 3/36

(54) **PROCÉDÉ INTEGRÉ DE DÉTECTION D'UN DEFAUT D'IMAGE DANS UN ÉCRAN À CRISTAL LIQUIDE**
INTEGRIERTES VERFAHREN ZUR ERKENNUNG EINES BILDDEFEKTS IN EINEM FLÜSSIGKRISTALLBILDSCHIRM
INTEGRATED METHOD OF DETECTING AN IMAGE DEFECT IN A LIQUID CRYSTAL SCREEN

(30) Priorité: 07.08.2007 FR 0705753
(43) Date de publication de la demande: 14.04.2010
(73) Titulaire: THALES, 92400 Courbevoie (FR)
(72) Inventeur: LEBRUN, Hugues, 38500 Coublevie (FR); VOISIN, Gérard, 33160 Saint Medard en Jalles (FR)
(74) Mandataire: Esselin, Sophie
(86) Numéro de dépôt international: PCT/EP2008/060235
(87) Numéro de publication internationale: WO 2009/019253

(56) Documents cités:
- EP-A- 1 538 588
- WO-A-2006/036391
- US-A- 4 001 808
- US-A1- 2005 116 657

## Description

La présente invention concerne un procédé pour détecter des défauts d'image dans les écrans à cristal liquide. L'invention s'applique plus particulièrement aux écrans à cristaux liquides utilisés sur les tableaux de bord de véhicule, en particulier des aéronefs.

Les écrans couleur à cristal liquide sont universellement utilisés dans les systèmes de visualisation des cockpits d'avions et d'hélicoptères. Ils constituent une interface homme-machine essentielle, fournissant au pilote, au moyen d'images symboliques élaborées, des informations qui lui sont nécessaires pour mener à bien ses différentes missions. Ces informations affichées doivent donc être très fiables.

Or il arrive que ces écrans présentent des défauts d'affichage, et notamment un défaut dit d'image figée, correspondant à un défaut dans la chaîne d'affichage vidéo, généralement du à un défaut de fonctionnement dans les registres à décalage des circuits intégrés de commande (drivers) ligne ou colonne par lesquelles l'affichage de la vidéo sur l'écran est contrôlé ou à un défaut de présence du signal de synchronisation du balayage vertical en entrée de l'écran LCD.

La structure d'un registre à décalage est bien connue. Considérons un registre à décalage de n bits : c'est un dispositif semiconducteur comprenant n étages en cascade, la sortie de chaque étage formant l'entrée du suivant. Chaque étage comprend une pluralité de transistors semi-conducteurs. Ces transistors doivent assurer de nombreuses commutations. Certains de ces transistors subissent en permanence un stress de grille, ce qui peut entraîner une dérive de leur tension de seuil et par suite, un dysfonctionnement du transistor : le transistor ne commute plus. Dans un étage de commutation dans lequel un transistor ne commute plus, le transfert des données ne se fait plus ; les données en sortie de cet étage et des étages suivants ne vont donc plus changer. S'agissant des registres à décalage du circuit de commande de sélection des lignes, les lignes commandées par la sortie de ces étages vont donc rester toujours dans le même état non sélectionné : le balayage des lignes de sélection de la matrice ne se fait plus. Supposons qu'une telle interruption du balayage ligne se produise. Compte tenu de la résistivité très élevée des cristaux liquides et des transistors dans l'état bloqué, les pixels d'un écran LCD ont une excellente performance de stockage de l'information. La même image peut ainsi rester affichée plusieurs secondes, après cette interruption.

Un autre défaut d'affichage est la perte d'une information vidéo dans la chaîne de transmission de l'image, par exemple liée à une défaillance d'une voie vidéo couleur. Par exemple, la couleur rouge est utilisée pour afficher les signaux d'alerte. Il est concevable qu'une défaillance de la voie vidéo rouge ne soit pas rapidement détectée par le pilote sur une image opérationnelle. Dans ce cas, le pilote peut avoir une réaction trop tardive. Il est ainsi nécessaire de pouvoir identifier ce défaut.

Un pilote peut ne pas s'apercevoir d'un défaut d'affichage, d'autant plus que certaines images symboliques associées à des informations utiles au pilote, ne varient pas très vite. Il pourrait donc continuer à se fier à l'image affichée, alors qu'elle n'est pas ou plus correcte. Les recommandations de sécurité de l'avionique civile interdisent ce type d'événement. Il est donc nécessaire de prévoir un système de détection d'un défaut d'affichage.

Selon l'état de l'art, pour le circuit d'adressage des lignes de sélection, la détection de ce défaut est habituellement réalisée en s'assurant dans le signal de sortie du dernier étage des registres à décalages, de la présence synchrone du signal de balayage ligne sur cette sortie.

Cette méthode a différents inconvénients. Elle nécessite de pouvoir mesurer physiquement le signal en sortie du dernier étage, et donc de prévoir une ligne conductrice supplémentaire, dédiée à cette mesure. En outre, l'information mesurée est celle de la dernière ligne du registre à décalage. Or le défaut peut se situer plus loin, au niveau du circuit d'élévation de tension qui est habituellement prévu entre les sorties du registre à décalage et les lignes de la matrice, pour passer des niveaux de tension numérique, dans les registres à décalage, aux niveaux de tension analogique nécessaires pour commander les points image.

Pour le circuit de commande de l'affichage des données vidéo sur les colonnes, la détection de défaut consiste à détecter la présence d'un signal vidéo en entrée des circuits de commande de colonne, ce qui est très insuffisant. Notamment cela ne donne aucune information sur le fonctionnement du registre à décalage et /ou du circuit de conversion numérique analogique et/ou du circuit d'amplification des dispositifs de commande des colonnes et ne permet pas de s'assurer de l'intégrité de l'affichage d'une couleur en particulier. Or dans le contexte de l'avionique civile, la couleur rouge correspond à l'affichage d'informations liées à la sécurité. Il y a donc un intérêt certain à pouvoir s'assurer de l'intégrité de la chaîne d'affichage de cette couleur au moins.

La publication WO 2006/036391 propose de mesurer le courant consommé dans un écran, dans le but de modéliser la consommation de courant. Cela doit permettre de dimensionner parfaitement la batterie pour l'application, et également gérer la batterie en fonction de la consommation instantanée et gérer la fréquence de rafraichissement des images.

L'invention a pour objet un procédé de détection de défaut d'image plus performant, qui permet de tester de manière fiable l'intégrité de l'ensemble de la chaîne d'affichage vidéo.

L'invention concerne un procédé intégré pour la détection d'un défaut d'affichage d'une image dans un écran LCD fonctionnant en opérationnel et comprenant des électrodes pixels arrangées matriciellement en lignes de données et lignes de sélection, une contre-électrode commune et des moyens d'affichage d'une image pilotés par un signal vidéo, et appliquant des niveaux de tension de commande sur lesdites électrodes pixels via lesdites lignes de données et de sélection et sur la contre-électrode, ledit signal vidéo, les moyens d'affichage, les lignes de sélection et de données et les électrodes pixels formant une chaîne vidéo de commande d'affichage d'une image, caractérisé en ce qu'il consiste en une vérification de l'intégrité de ladite chaîne vidéo, ladite vérification comprenant l'activation d('une chaine de mesure de courant sur au moins un bus d'alimentation desdits moyens d'affichage pour obtenir un signal représentatif des appels de courants lors de charges ou décharges capacitives des lignes de données et/ou de sélection de l'écran LCD et la comparaison de ce signal à un signal attendu (Sc) dérivé et synchrone d'un signal de balayage des lignes de sélection, pour générer un signal de détection d'un défaut d'image le cas échéant, tel qu'une chaine de mesure associée aux lignes de sélection est activée pendant des périodes d'affichages d'image vidéo, et/ou une chaine de mesure associée aux lignes de données est activée hors desdites périodes d'affichage en combinaison avec l'affichage d'une image test.

Le procédé comprend l'intégration d'une chaîne de mesure comprenant une résistance disposée en série sur le bus d'alimentation, un circuit de mesure du courant dans ladite résistance et de fourniture en sortie d'un signal numérique de mesure correspondant, et un circuit de comparaison dudit signal numérique de mesure étant prévu pour fournir le cas échéant un signal de détection de défaut d'image.

L'invention concerne aussi un écran à cristal liquide comprenant des moyens intégrés de détection correspondant.

D'autres avantages et caractéristiques de l'invention sont détaillés dans la description suivante en référence aux dessins illustrés d'un mode de réalisation de l'invention, donné à titre d'exemple non limitatif. Dans ces dessins :
- la figure 1 illustre les circuits de commande lignes et colonnes dans un écran LCD;
- les figures 2a et 2b sont respectivement un schéma bloc d'une chaîne de mesure utilisée dans un procédé de détection de défaut d'image selon l'invention; et un schéma d'une matrice active d'écran LCD dans lequel une telle chaîne est intégrée pour tester l'intégrité de la fonction de balayage des lignes et de la fonction d'affichage des couleurs;
- la figure 3 détaille une séquence d'affichage d'images vidéo dans un écran LCD;
- la figure 4 est un chronogramme des signaux des lignes de sélection, dans une fenêtre d'affichage d'une image vidéo, et du courant dans le bus d'alimentation mesuré dans cette fenêtre par une chaîne de mesure selon l'invention;
- la figure 5 illustre un exemple de chronogramme des signaux de détection et de génération d'alarme correspondant;
- la figure 6 donne en exemple les signaux appliqués sur les colonnes dans les fenêtres pour tester une couleur,
- la figure 7 illustre un chronogramme des signaux de détection et de génération d'alarme correspondant; et
- la figure 8 est un schéma détaillé d'une réalisation électronique possible d'une chaîne de mesure utilisée dans un procédé selon l'invention.

La figure 1 reprend une architecture d'un écran LCD. Cette architecture est bien connue. Elle comprend un réseau matriciel de pixels ou points image, constitué chacun par un dispositif de commutation et d'une cellule électro-optique dont une électrode dite électrode pixel est connectée au dispositif de commutation, et l'autre électrode dite contre-électrode CE est une électrode commune à tous les pixels. La matrice 10 comprenant les électrodes pixels et leurs dispositifs de commutation est réalisée sur une plaque substrat. La contre-électrode CE est réalisée sur une contre-plaque de l'écran qui supporte également les filtres colorés. L'affichage d'une image sur un tel écran est réalisé par des moyens d'affichage permettant l'application de niveaux de commande appropriés sur les électrodes des pixels.

S'agissant de l'électrode pixel commune, ou contre-électrode CE, elle reçoit une tension de commande VCE appropriée au mode d'adressage de l'écran, par un bus d'alimentation de tension continue respectif.

S'agissant des électrodes pixels, leur adressage s'effectue par l'intermédiaire de lignes de sélection Lᵢ, i entier, i ∈[1, ...n], qui commandent chacune l'état passant ou non-passant des dispositifs de commutation arrangés sur cette ligne, et de colonnes ou lignes de données, Col_{Rj}, Col_{Gj}, Col_{Bj}, qui transmettent chacune une tension correspondant à un niveau de gris à afficher, sur l'électrode d'un pixel sélectionné, arrangé sur la colonne. Dans l'exemple, on a choisi un écran couleur, avec une matrice de filtres colorés à trois couleurs rouge R, vert G et bleu B (réalisée sur la contre plaque). On a ainsi un arrangement de colonnes correspondant à l'arrangement couleur choisi. Dans l'exemple, on a choisi un arrangement simple de type stripe avec répétition d'un motif R G B sur les colonnes, et de ligne en ligne.

Les circuits d'adressage de ces électrodes pixels comprennent un circuit de commande 20 des lignes de sélection, dénommés "driver ligne" dans la littérature technique et un circuit 30 de commande des données, dénommés " driver colonne" dans la littérature technique. Ces circuits de commande peuvent être des circuits intégrés à la matrice active (c'est à dire qu'ils sont réalisés sur la même plaque substrat que la matrice active) ou des circuits externes. Dans ce dernier cas, ils sont raccordés à la matrice active par un mode de connexion approprié, par exemple par thermocollage, report des circuits intégrés sur le verre dit report COG ("*Chip On Glass*") ou tout autre mode de connexion.

Le circuit 20 de commande des lignes de sélection (driver ligne) comprend principalement un registre à décalage 21 (qui peut en pratique être formé de plusieurs circuits chaînés, en fonction du nombre n de lignes de la matrice), pour adresser séquentiellement, à une fréquence de balayage verticale, chacune des lignes de grille de la matrice : le signal de balayage S_{swp} est appliqué en entrée du premier étage du registre et est progressivement transféré vers les étages suivants à la fréquence de balayage (fréquence ligne) définie par l'horloge de commande du driver ligne. Le circuit 20 comprend aussi un circuit élévateur de tension 22, connecté entre le registre et les lignes. Sa fonction est de transformer les niveaux basse tension en sortie du registre à décalage (logique 3 volts typiquement) en signaux analogiques, de niveaux de tension Vgon et Vgoff, appropriés à la technologie des dispositifs de commutation (transistors) des pixels. Plus spécialement, la tension Vgon est celle qui commute les transistors d'une ligne Lᵢ sélectionnée à l'état passant (fermé), ce qui permet d'appliquer la tension vidéo appliquée sur les colonnes, sur les pixels correspondant, tous les transistors des autres lignes Lₖ, k≠i, ayant leur grille tirée à la tension Vgoff, pour les maintenir à l'état bloqué (ouvert).

Le circuit 31 de commande de données reçoit en entrée le signal vidéo S_{vidéo} à afficher, pour appliquer les tensions sur les colonnes de la matrice correspondant aux niveaux de gris à afficher pour chaque image. Il comprend principalement un registre à décalage (qui peut en pratique être formé de plusieurs circuits ou composants chaînés, en fonction du nombre m de colonnes de la matrice), qui pilote le circuit échantillonneur bloqueur qui permet la mémorisation sur un circuit 32 inclus dans le circuit 30 du signal vidéo à afficher sur les colonnes. Chaque donnée mémorisée indique pour une colonne de la matrice, le niveau de gris à appliquer. Elle est transférée à la cadence de sélection des lignes sur un circuit 33 comprenant des convertisseurs numériques/analogiques. Typiquement, un niveau de gris est codé sur 6 ou 8 bits. Le circuit 33 comprend donc des convertisseurs numériques/analogiques et des amplificateurs de courant associés à des tables de codage pour fournir et appliquer les niveaux de tension analogique correspondants sur les colonnes, à la cadence de sélection des lignes de sélection : à chaque nouvelle ligne sélectionnée, le contenu des registres de données préalablement échantillonné, est appliqué en entrée des convertisseurs, qui fournissent chacun en sortie un niveau de tension analogique correspondant. La sortie de ces convertisseurs est connectée à un amplificateur de courant dont la fonction est de charger rapidement la colonne pendant la sélection de la ligne. Les convertisseurs numériques/analogiques ainsi que les amplificateurs de courant sont alimentés par un bus d'alimentation V_{DDA} de tension continue (13 volts dans un exemple).

Les circuits d'adressage des pixels de l'écran comprennent de manière connue d'autres dispositifs de commande, notamment pour inverser la polarité de la tension appliquée sur les pixels (inversion ligne, colonne ou point), ou pour tenir compte de la structure du filtre coloré de la matrice (structure quad, stripe...) ....

On notera que l'invention ne se limite pas à un arrangement particulier, ni à des options d'adressage qui varient selon les produits et leurs applications. L'homme du métier saura appliquer l'invention qui va être maintenant présentée en référence aux figures 2a et suivantes, à un écran spécifique donné, en mettant en application les différents enseignements qui vont être donnés ci-après.

Pour vérifier l'intégrité de la chaîne d'affichage vidéo de la matrice, et plus particulièrement pour détecter un défaut d'image, un procédé de test intégré selon l'invention mesure le courant sur les bus d'alimentation associés actifs lors de la charge des colonnes avec la tension analogique correspondant au niveau de gris souhaité sur l'image. On montre que cette mesure de courant permet de vérifier l'intégrité de toute la chaîne d'affichage vidéo.

En effet, les lignes et colonnes de la matrice sont des lignes capacitives, qui sont chargées et/ou déchargées à la fréquence ligne ou horizontale. La capacité de chaque ligne, et la capacité équivalente des colonnes sont élevées. Les colonnes ont en outre un fort couplage capacitif avec le signal V_{CE} appliqué sur la contre-électrode. Il est ainsi possible de mesurer un appel positif ou négatif de courant correspondant à la charge ou décharge de ces lignes sur un bus d'alimentation correspondant : Vgon pour les lignes ; V_{DDA} et/ou V_{CE} pour les colonnes. Cet appel de courant ne peut se faire que si la tension est effectivement appliquée sur les lignes et/ou les colonnes de la matrice : c'est à dire si la ligne est bien sélectionnée et/ou si les données vidéo sont bien appliquées sur les colonnes.

Cette mesure de courant permet ainsi de vérifier non seulement le bon fonctionnement des registres à décalage 21, ou 31, mais plus généralement des circuits amonts, qui amènent le signal d'entrée S_{swp} ou S_{vidéo}, et avals qui appliquent une tension analogique sur une ligne/ou colonne correspondante : pour l'adressage des lignes, il va s'agir du circuit 22 d'élévation de tension. Pour l'adressage des colonnes il va s'agir de toute la chaîne de connectique et de mémorisation, commutation, conversion numérique analogique et amplification (circuits 32 et 33).

La figure 2 illustre le principe d'une chaîne 40 de mesure de courant selon l'invention. Elle comprend principalement une résistance Rm associée à un circuit A de mesure de courant, qui fournit un signal de mesure Sm. La résistance Rm est connectée en série sur le bus d'alimentation V_{DD} et un driver DRV d'une ligne capacitive LC. Ce signal est alors comparé (circuit 42) à un signal attendu Sc, typiquement un signal impulsionnel synchrone du signal de balayage des lignes, pour fournir un signal de détection de défaut Sd. Ce signal est alors typiquement traité par un dispositif de gestion d'alarme 50, généralement externe, propre à l'application utilisant l'écran concerné, pour fournir le cas échéant un signal d'alarme AL. Dans une application avionique, ce signal de détection Sd sera ainsi typiquement routé vers le système de visualisation et plus spécialement vers la partie gestion des alarmes : alarme sonore et/ou message de sécurité, par voyant lumineux....

En pratique, le circuit de mesure 40 est placé en amont des circuits 20 et 30 de commande ligne et colonne ou de contre-électrode, c'est à dire entre le bus d'alimentation "analogique" et l'entrée d'alimentation correspondante dans le circuit de commande. En effet, dans cette partie amont, on est en dehors du verre supportant la zone active de la matrice et assez généralement sur un circuit imprimé, ce qui facilite l'intégration de la chaîne de mesure.

La figure 2b illustre ainsi une architecture correspondante d'un écran LCD à matrice active, intégrant des chaînes de mesure selon l'invention :
- une première chaîne de mesure 40A est placée sur le bus d'alimentation Vgon, qui alimente le circuit d'élévation de tension 22 du circuit 20 de commande des lignes. Elle comprend une résistance RmA placée en série sur le bus d'alimentation, entre le bus et l'entrée alimentation du circuit 22. Elle fournit en sortie un signal de détection correspondant SdA.
- une deuxième chaîne de mesure 40B est placée sur le bus d'alimentation V_{DDA}, qui alimente le circuit 33 des convertisseurs numérique analogique du circuit 30 de commande des colonnes. Elle comprend une résistance RmB placée en série sur le bus d'alimentation, entre le bus et l'entrée alimentation du circuit 33. Elle fournit en sortie un signal de détection correspondant SdB.

On peut remplacer, ou compléter, la deuxième chaîne 40B de mesure par une autre chaîne de mesure 40c représentée en pointillé sur la figure, et placée sur le bus d'alimentation VCE qui alimente la contre-électrode CE. Elle comprend une résistance Rmc placée en série sur le bus d'alimentation, entre le bus et l'entrée alimentation de la contre-électrode. Elle fournit en sortie un signal de détection correspondant Sdc. On a vu en effet que les colonnes ont un fort couplage capacitif avec la contre-électrode. La mesure de courant pour les colonnes peut ainsi se faire sur l'un et/ou l'autre bus VDDA et/ou VCE.

La mise en oeuvre d'un procédé de détection de défaut d'image selon l'invention, peut, comme représenté sur la figure 2b, comprendre une chaîne de mesure pour les lignes et une chaîne de mesure pour les colonnes. C'est la configuration optimale de détection des défauts qui conduisent au problème d'image figée. Cependant, selon les besoins de l'application visée, on peut se contenter d'une seule chaîne, soit associée aux lignes, soit associée aux colonnes.

Selon que l'on teste la charge des lignes ou des colonnes, la mise en oeuvre du procédé de détection diffère. On rappelle que l'affichage d'une image sur un écran LCD est séquencé par image, à une période trame T, comprenant une période d'affichage VW de l'image pendant laquelle les lignes de sélection sont sélectionnées une à une en séquence, et les données vidéo correspondantes appliquées sur les colonnes, et une période hors affichage NVW, pendant laquelle aucune ligne n'est sélectionnée. Une telle séquence est illustrée en exemple sur la figure 3. Pour un affichage vidéo à 50 Hz, on a une période trame T de 20ms dont environ 16ms sont utilisés pour l'affichage effectif d'image, dans la période d'affichage VW.

S'agissant des lignes, la chaîne de mesure 40A associée aux lignes doit donc être activée dans la période d'affichage VW dans laquelle les lignes sont effectivement sélectionnées : en dehors de cette période, c'est à dire dans les périodes NVW, aucune ligne n'est sélectionnée ; par conséquent il est normal de ne pas détecter d'appel de courant sur l'alimentation Vgon. Par contre, s'agissant des colonnes, pendant la période d'affichage VW, il n'est pas possible ni de faire une mesure significative de courant, car les différents niveaux de tension correspondant aux différents niveaux de gris à afficher pour une image donnée peuvent plus ou moins se compenser en charge/décharge suivant la nature de l'image à afficher. En outre, il n'est pas possible de tester l'affichage d'une couleur spécifiquement sans perturber l'image. On prévoit donc d'activer la chaîne de mesure 40B et/ou 40c associée aux colonnes, dans les périodes "hors affichage" NWM.

Les figures 4 et 5 illustrent ainsi plus particulièrement le procédé de test du circuit de commande des lignes de sélection. Ce procédé intègre la chaîne de mesure 40A précédemment décrite (figure 2b). Dans la période WM, les lignes sont sélectionnées une par une en séquence, comme illustré sur la figure 4 : une impulsion de tension Vgon est appliquée sur chaque ligne, à la fréquence de balayage vertical. Dans les périodes hors affichage NWM, les lignes sont toutes à Vgoff.

Pour chaque impulsion de tension, la chaîne de mesure 40A va pouvoir mesurer un courant correspondant à l'appel de courant provoqué par la charge de la ligne de sélection correspondante. Ces appels de courant I sur le bus d'alimentation Vgon en correspondance avec chaque impulsion Vgon sont illustrés sur la figure 4.

Ainsi, le circuit de mesure de courant 41 de la chaîne est conçu pour fournir en sortie un signal de mesure Sm impulsionnel, chaque impulsion correspondant à la détection d'un appel de courant.

Ce signal est comparé à un signal Sc de fréquence ligne, typiquement dérivé d'un signal d'horloge synchrone du signal de balayage S_{swp}. Dans l'exemple, ce signal est "plat" dans les fenêtres hors affichage NVW. Ce circuit de comparaison peut être typiquement réalisé au moyen d'un circuit logique type porte NAND. Quand il n'y a pas d'impulsion dans le signal de mesure, ce circuit de comparaison fournit une impulsion de tension logique en sortie : c'est le signal de détection Sd.

Ce signal est traité par un dispositif de gestion d'alarme (dispositif 50 - figure 2a). Ce dispositif de gestion peut mettre en oeuvre des règles de génération d'un signal d'alarme ALA correspondant. Par exemple, une règle peut édicter un nombre de défauts (d'impulsions de défaut Sd) minimum pour générer une alarme. Dans l'exemple illustré sur la figure 5 à titre illustratif du procédé de mesure, une suite de quatre défauts est nécessaire pour générer une alarme, qui est alors traitée de manière appropriée par un système de sécurité de l'application concernée. On note que les alarmes éventuelles sont générées pendant les périodes de mesure/détection, c'est à dire dans les périodes VW.

Dans un exemple pratique, une résistance RmA de faible impédance suffit, de l'ordre de 10 ohms par exemple. Pour un écran 10 pouces, et pour une capacité équivalente d'une ligne de sélection de l'ordre de 200 picofarads, chargée en 0.5µs à Vgon égal à 30 Volts, on obtient un courant pic de charge I(Vgon) de l'ordre de 12mA.

Les figures 6 et 7 illustrent plus particulièrement le procédé de test du circuit 30 de commande des colonnes. Ce procédé intègre la chaîne de mesure 40B et/ou la chaîne de mesure 40c précédemment décrites (figure 2b), le principe de détection s'appliquant à l'identique sur ces deux chaînes.

Ce principe de détection consiste à commander l'affichage d'une image test Sₜₑₛₜ dans les périodes NWM hors affichage : cette image test est déterminée, programmée, pour commander sur des colonnes de la matrice un même premier niveau de gris, ou un même deuxième niveau de gris, alternativement à la fréquence ligne (c'est à dire à la fréquence de sélection des lignes, sauf que les lignes ne sont pas sélectionnées). Les premier et deuxième niveaux de gris correspondent respectivement au niveau le plus bas et le plus haut de l'échelle de gris, c'est à dire à l'excursion maximum de tension. Pendant dans la période NWM d'une trame, toutes ces colonnes sont alors alternativement portées au maximum de tension, et au minimum de tension, à la fréquence ligne. Cette modification importante du signal de colonne à la fréquence ligne crée un appel de courant important dans les bus d'alimentation VDDA et VCE, ce qui est détecté.

En pratique, la mise en oeuvre du procédé entraîne ainsi le fonctionnement du driver colonne 30 pendant toute la trame, dans la période VW, pour afficher une image vidéo S_{vidéo}, et dans la période NVW pour fictivement afficher une image test Sₜₑₛₜ. L'affichage est "fictifs' car dans ces périodes NVW, les lignes ne sont pas sélectionnées : l'image de test n'est pas réellement affichée sur l'écran.

La séquence de test alternative maxima/minima est intéressante car elle permet de tester la commande des niveaux de gris aux deux extrémités de la chaîne.

Cependant, la séquence de test pourrait ne prévoir l'affichage que d'un niveau de gris prédéfini, le même d'une ligne à l'autre. C'est de préférence le niveau de gris le plus haut ou le plus bas de l'échelle de gris, pour provoquer un appel de courant de charge ou décharge suffisant.

Pour un écran utilisant un mode d'adressage du type à inversion colonne au moins, l'image de test vidéo correspondra à un affichage une colonne sur deux.

Si on considère un écran couleur, il est intéressant de pouvoir tester l'affichage d'une couleur spécifique. Selon l'invention, des colonnes pour afficher l'image de test sont sélectionnées pour correspondre à une unique couleur, les colonnes associées à l'autre ou aux autres couleurs étant non sélectionnées. Typiquement, et comme illustré sur la figure 6, si on veut tester le rouge, les données à afficher concernent les seules colonnes rouges Col_{Rj}. Les autres colonnes Col_{Gj}, Col₈ⱼ, restent à un niveau de tension stable pendant ces périodes NVW de façon à réduire leur contribution aux appels de courants. Par exemple, l'image de test est telle que les colonnes rouges commutent à la fréquence ligne alternativement du niveau noir au niveau blanc, pour avoir le maximum de l'excursion de tension, et les autres colonnes gardant un niveau de gris stable, par exemple le blanc. On peut prévoir des séquences de test successives, pour tester successivement chacune des couleurs, à des fréquences de test qui peuvent être choisies selon l'importance de chaque couleur pour l'application considérée.

La figure 7 illustre le procédé de détection avec les signaux Sm, Sd et ALB, qui est similaire à celui du driver ligne (Figure 5). Le signal de comparaison Sc utilisé est également similaire.

La séquence de test du driver colonne 30 peut par ailleurs dépendre du mode d'adressage de l'écran qui est testé.

Dans un écran utilisant un mode d'adressage du type à inversion colonne au moins, et pour un arrangement des couleurs sur la matrice de type stripe, typiquement une répétition en ligne d'un motif rouge R, vert V, bleu B, deux colonnes rouges successives sont l'une commandée avec une polarité de tension positive, et l'autre une polarité de tension négative. Dans ce cas on comprend que l'on a une compensation de charge et décharge de courant : on ne détectera pas d'appel de courant sur le bus VIDA. Dans ce cas la séquence de test utilisera une image de test vidéo programmée pour correspondre à un affichage de la couleur rouge une colonne sur deux. Cela se décline bien sûr sur chaque couleur.

De façon générale, l'affichage d'une image de test selon l'invention se traduit par une modification à la fréquence ligne du signal de colonne sur des colonnes sélectionnées pour le test, pour créer un appel de courant important correspondant dans les bus d'alimentation VDDA et VCE, avec éventuellement d'autres colonnes dans un état approprié réduisant leur contribution aux appels de courant.

Enfin, on connaît des écrans dans lequel le bus d'alimentation VDDA est coupé périodiquement, à la fréquence trame (non représenté). Dans ce cas, on prévoit que la mesure de courant est désactivée pendant ces coupures, pour ne pas générer de fausses détections de défaut.

Ces différentes variantes de mise en oeuvre de l'invention ne posent pas de problèmes particuliers de réalisation pratique.

En pratique, la chaîne de mesure 40B et/ou 40c est associée à des moyens de mémorisation/génération d'au moins une image de test Sₜₑₛₜ. Si on veut tester chacune des couleurs, la même image peut être utilisée, à chaque fois, en combinaison avec une sélection des colonnes de la couleur correspondante. Ces moyens de mémorisation/génération sont réalisés de toute manière connue de l'homme de l'art.

Pour des grands écrans, le circuit de commande des colonnes ou driver colonne est en pratique formé d'une pluralité de composants chaînés, chacun commandant un groupe de colonnes.

Dans un perfectionnement, la chaîne de mesure pour les colonnes 40B et/ou 40c permet de tester séparément un composant du driver colonne, pour détecter un éventuel défaut. Un procédé de test correspondant comprend alors une commande d'affichage d'une image de test, correspondant à une sélection des colonnes de ce composant particulier du driver colonne. On peut ainsi tester chacun des composants du circuit de commande des colonnes, avec une séquence d'images de test, chaque image définie pour un composant déterminé du driver en utilisant le procédé de test précédemment décrit en relation avec les figures 6 et 7.

La figure 8 donne un exemple pratique d'une chaîne de mesure qui peut être utilisée dans l'invention. La résistance Rm est insérée en série dans l'alimentation VDD du driver testé. Un amplificateur différentiel 1, par exemple un amplificateur ANALOG DEVICE AD817, permet de rejeter les parasites de l'alimentation. L'amplificateur est choisi avec une bande passante assez étroite (réseau de Wien) pour améliorer le rapport S/B de la sortie Out de l'amplificateur. Un comparateur 2 dont le seuil peut être réglé en fonction de l'écran LCD et de l'application transforme le signal analogique Out en un signal numérique Sm. La présence et la durée des impulsions en sortie du comparateur 2 dépendent des appels de courant dans la résistance de mesure Rm.

Le procédé de détection de défaut d'image qui vient d'être décrit peut être intégré simplement dans tout écran à cristal liquide dont il contribue à garantir l'intégrité.

## Revendications

1. Procédé intégré pour la détection d'un défaut d'affichage d'une image dans un écran LCD fonctionnant en mode opérationnel, l'écran comprenant des électrodes pixels arrangées matriciellement en lignes de données (Col_{Rj}) et lignes de sélection (Li), une contre-électrode commune (CE) et des moyens d'affichage (20, 30, CE) d'une image pilotés par un signal vidéo, et appliquant des niveaux de tension de commande sur lesdites électrodes pixels via lesdites lignes de données et de sélection et sur la contre-électrode (CE), ledit signal vidéo, les moyens d'affichage, les lignes de sélection et de données et les électrodes pixels formant une chaîne vidéo de commande d'affichage d'une image, **caractérisé en ce qu'**il consiste en une vérification de l'intégrité de ladite chaîne vidéo, ladite vérification comprenant l'activation d'une chaine de mesure de courant sur au moins un bus d'alimentation desdits moyens d'affichage (20, 30, CE) pour obtenir en sortie un signal représentatif des appels de courant lors de charges ou décharges capacitives des lignes de données et/ou de sélection de l'écran LCD et la comparaison de ce signal à un signal attendu (Sc) dérivé et synchrone d'un signal de balayage (S_{swp}) des lignes de sélection, pour générer un signal de détection d'un défaut d'image (Sd) le cas échéant, tel qu'une chaine de mesure associée aux lignes de sélection (40A) est activée pendant des périodes d'affichages d'image vidéo (NW), et/ou une chaine de mesure associée aux lignes de données (40B, 40c) est activée hors desdites périodes d'affichage en combinaison avec l'affichage d'une image test.

2. Procédé selon la revendication 1, **caractérisé en ce qu'**il utilise une chaîne de mesure (40) comprenant une résistance de mesure (Rm) disposée en série sur le bus d'alimentation (VDD), un circuit de mesure du courant (41) dans ladite résistance et de fourniture en sortie d'un signal numérique de mesure impulsionnel correspondant (Sm).

3. Procédé selon la revendication 1 ou 2, **caractérisé en ce qu'**il est appliqué à un bus d'alimentation (Vgon) du circuit de commande (20) des lignes de sélection de rangées d'éléments image dudit écran, et **en ce qu'**il est activé à chaque nouvelle fenêtre d'affichage d'une image vidéo (VW), et désactivé ou inhibé entre deux fenêtres d'affichage.

4. Procédé selon la revendication 1 ou 2, **caractérisé en ce qu'**il est appliqué à un bus d'alimentation (VDDA) du circuit de commande des lignes de données associées aux éléments image dudit écran, et/ou à un bus d'alimentation de la contre-électrode (VCE), et **en ce qu'**il est activé dans une période (NVW) entre deux fenêtres d'affichage d'une image vidéo et désactivé pendant chaque fenêtre d'affichage d'une image vidéo (VW).

5. Procédé selon la revendication 3 ou 4, dans lequel le signal numérique de mesure (Sm) est comparé à un signal périodique impulsionnel (Sc), de fréquence, la fréquence de sélection des lignes de sélection.

6. Procédé selon la revendication 4, comprenant l'utilisation d'une image de test vidéo (Sₜₑₛₜ) pendant lesdites périodes d'activation (NVW), ladite image vidéo étant programmée pour commander sur des colonnes un même niveau de gris, en sorte de générer un appel de courant correspondant dans ledit bus d'alimentation (VDDA, VCE).

7. Procédé selon la revendication 6, ladite image vidéo étant programmée pour commander sur des colonnes un même premier niveau de gris, ou un même deuxième niveau de gris, alternativement à la fréquence ligne, lesdits premier et deuxième niveaux de gris correspondant respectivement au niveau le plus bas et le plus haut de l'échelle de gris.

8. Procédé selon la revendication 6 ou 7, pour un écran utilisant un mode d'adressage du type à inversion colonne au moins, dans lequel ladite image de test vidéo correspond à un affichage une colonne sur deux.

9. Procédé selon l'une des revendications 6 à 8, pour un écran couleur, dans lequel les colonnes sélectionnées pour afficher l'image de test correspondent à une unique couleur.

10. Procédé selon la revendication 9, **caractérisé en ce qu'**il est appliqué successivement pour tester chaque couleur.

11. Procédé selon l'une quelconque des revendications 6 à 8, le circuit de commande des colonnes (30) comprenant plusieurs composants élémentaires, chacun commandant un groupe de colonnes donné, **caractérisé en ce que** ladite image vidéo correspond à un affichage sur des colonnes d'un composant particulier, pour détecter un défaut éventuel dudit composant.

12. Procédé selon la revendication 11, **caractérisé en ce qu'**il comprend l'utilisation d'une séquence d'images vidéo, comprenant une image pour chacun desdits composants du circuit de commande.

13. Procédé selon l'une quelconque des revendications précédentes, pour un écran dans lequel l'alimentation fournie par le bus est coupée périodiquement, **caractérisé en ce que** ledit procédé est désactivé pendant lesdites coupures.

14. Ecran LCD comprenant des électrodes pixels arrangées matriciellement en lignes de données (Col_{Rj}) et lignes de sélection (Li), une contre-électrode commune (CE) et des moyens d'affichage (20, 30, CE) d'une image pilotés par un signal vidéo, et appliquant des niveaux de tension de commande sur lesdites électrodes pixels via lesdites lignes de données et de sélection et sur la contre-électrode (CE), ledit signal vidéo, les moyens d'affichage, les lignes de sélection et de données et les électrodes pixels formant une chaîne vidéo de commande d'affichage d'une image, **caractérisé en ce qu'**il comprend un circuit de détection d'un défaut d'affichage d'une image intégré comprenant
- une chaine de mesure de courant (40) sur au moins l'un des bus d'alimentation en tension desdits moyens d'affichage (20, 30, CE) lors de charges ou décharges capacitives des lignes de données et/ou de sélection de l'écran LCD, ladite chaine de mesure fournissant en sortie un signal représentatif des appels de courant sur le bus, et un circuit de comparaison de ce signal représentatif à un signal attendu (Sc) dérivé et synchrone d'un signal de balayage (S_{swp}) des lignes de sélection, pour générer un signal de détection (Sd) d'un défaut d'image correspondant, indiquant si ladite chaîne vidéo est ou non intègre,
- des moyens d'activation de la chaine de mesure pour activer une chaine de mesure (40A) associée aux lignes de sélection pendant des périodes d'affichages d'image video (NW), et/ou pour activer une chaine de mesure (40B, 40C) associée aux lignes de données hors desdites périodes d'affichage en combinaison avec un affichage d'une image test.

15. Ecran selon la revendication 14, **caractérisé en ce que** ladite chaîne de mesure (40) comprend une résistance de mesure (Rm) disposée en série entre un bus d'alimentation (VDD) et un circuit de commande (DRV), un circuit de mesure du courant (41) dans ladite résistance et de fourniture en sortie d'un signal numérique de mesure correspondant (Sm), un circuit de comparaison (42) dudit signal numérique de mesure étant prévu pour fournir le cas échéant le signal de détection de défaut d'image (Sd).

## Patentansprüche

1. Integriertes Verfahren zum Erkennen eines Anzeigefehlers eines Bildes auf einem LCD-Bildschirm, der im Betriebsmodus arbeitet, wobei der Bildschirm Pixelelektroden umfasst, die matrixförmig in Datenleitungen (Col_{Rj}) und Auswahlleitungen (Li) angeordnet sind, eine gemeinsame Gegenelektrode (CE) und Mittel (20, 30, CE) zum Anzeigen eines Bildes, gesteuert durch ein Videosignal, und Steuerspannungspegeln an die Pixelelektroden über die Daten- und Auswahlleitungen und an die Gegenelektrode (CE) anlegt, wobei das Videosignal, die Anzeigemittel, die Auswahl-und Datenleitungen und die Pixelelektroden eine Videokette zur Steuerung der Anzeige eines Bildes bilden, **dadurch gekennzeichnet, dass** es Folgendes beinhaltet: Verifizieren der Integrität der Videokette, wobei das Verifizieren die Aktivierung einer Strommesskette auf wenigstens einer Versorgungssammelschiene der Anzeigemittel (20, 30, CE) beinhaltet, um am Ausgang ein Signal zu erhalten, das Stromaufnahmen beim kapazitativen Laden oder Entladen der Daten- und/oder Auswahlleitungen des LCD-Bildschirms repräsentiert, und Vergleichen dieses Signals mit einem erwarteten Signal (Sc), abgeleitet von und synchron mit einem Abtastsignal (S_{swp}) der Auswahlleitungen, zum Erzeugen eines Signals zum Erkennen eines eventuellen Bildfehlers (Sd), wobei eine solche mit den Auswahlleitungen (40A) assoziierte Messkette während Videobildanzeigeperioden (NW) aktiviert wird, und/oder eine mit den Datenleitungen (40B, 40C) assoziierte Messkette außerhalb der Anzeigeperioden in Kombination mit der Anzeige eines Testbildes aktiviert wird.

2. Verfahren nach Anspruch 1, **dadurch gekennzeichnet, dass** es eine Messkette (40) benutzt, die einen Messwiderstand (Rm), in Serie geschaltet auf der Versorgungssammelschiene (VDD), eine Schaltung zum Messen des Stroms (41) in dem Widerstand und zum Liefern eines entsprechenden digitalen Impulsmesssignals (Sm) am Ausgang umfasst.

3. Verfahren nach Anspruch 1 oder 2, **dadurch gekennzeichnet, dass** es auf eine Versorgungssammelschiene (Vgon) der Steuerschaltung (20) der Auswahlleitungen von Bildelementereihen des Bildschirms angewendet wird, und dadurch, dass es in jedem neuen Anzeigefenster eines Videobildes (VW) aktiviert und zwischen zwei Anzeigefenstern deaktiviert oder gesperrt wird.

4. Verfahren nach Anspruch 1 oder 2, **dadurch gekennzeichnet, dass** es auf eine Versorgungssammelschiene (VDDA) der Steuerschaltung von mit den Bildelementen des Bildschirms assoziierten Datenleitungen und/oder auf eine Versorgungssammelschiene der Gegenelektrode (V_{CE}) angewendet wird, und dadurch, dass es in einer Periode (NVW) zwischen zwei Anzeigefenstern eines Videobildes aktiviert und während jedes Anzeigefensters eines Videobildes (VW) deaktiviert wird.

5. Verfahren nach Anspruch 3 oder 4, wobei das digitale Messsignal (Sm) mit einem periodischen Impulssignal (Sc) einer Frequenz, die die Auswahlfrequenz der Auswahlleitungen ist, verglichen wird.

6. Verfahren nach Anspruch 4, das das Verwenden eines Videotestbildes (Sₜₑₛₜ) während der Aktivierungsperioden (NVW) beinhaltet, wobei das Videobild zum Steuern einer selben Graustufe an Spalten programmiert ist, um eine entsprechende Stromaufnahme in der Versorgungssammelschiene (V_{DDA}, V_{CE}) zu erzeugen.

7. Verfahren nach Anspruch 6, wobei das Videobild zum Steuern einer selben ersten Graustufe an Spalten oder einer selben zweiten Graustufe alternativ bei der Leitungsfrequenz programmiert ist, wobei die erste und zweite Graustufe jeweils einer tieferen bzw. höheren Stufe der Grauskala sprechen.

8. Verfahren nach Anspruch 6 oder 7 für einen Bildschirm, der einen Adressiermodus wenigstens des Typs mit Spaltenumkehr benutzt, in dem das Videotestbild einer Anzeige jeder zweiten Spalte entspricht.

9. Verfahren nach einem der Ansprüche 6 bis 8 für einen Farbbildschirm, in dem die zur Anzeige des Testbildes gewählten Spalten einer einzigen Farbe entsprechen.

10. Verfahren nach Anspruch 9, **dadurch gekennzeichnet, dass** es nacheinander zum Testen jeder Farbe angewendet wird.

11. Verfahren nach einem der Ansprüche 6 bis 8, wobei die Schaltung zum Steuern von Spalten (30) mehrere elementare Komponenten umfasst, die jeweils eine gegebene Gruppe von Spalten steuern, **dadurch gekennzeichnet, dass** das Videobild einer Anzeige in Spalten einer bestimmten Komponente anspricht, um einen eventuellen Fehler der Komponente zu erkennen.

12. Verfahren nach Anspruch 11, **dadurch gekennzeichnet, dass** es die Verwendung einer Folge von Videobildern beinhaltet, die ein Bild für jede der Komponenten der Steuerschaltung umfasst.

13. Verfahren nach einem der vorherigen Ansprüche für einen Bildschirm, in dem die von der Sammelschiene gelieferte Versorgung periodisch abgeschnitten wird, **dadurch gekennzeichnet, dass** das Verfahren während des Abschneidens deaktiviert wird.

14. LCD-Bildschirm, der Pixelelektroden, die matrixförmig in Datenleitungen (CoL_{Rj}) und Auswahlleitungen (Li) angeordnet sind, eine gemeinsame Gegenelektrode (CE) und Mittel (20, 30, CE) zum Anzeigen eines durch ein Videosignal gesteuerten Bildes umfasst, und Steuerspannungspegeln an die Pixelelektroden über die Daten- und Auswahlleitungen und an die Gegenelektrode (CE) anlegt, wobei das Videosignal, die Anzeigemittel, die Auswahl- und Datenleitungen und die Pixelelektroden eine Videokette zum Steuern der Anzeige eines Bildes bilden, **dadurch gekennzeichnet, dass** er eine Schaltung zum Erkennen eines Fehlers der Anzeige eines integrierten Bildes umfasst, die Folgendes umfasst:
- eine Strommesskette (40) auf wenigstens einer der Spannungsversorgungssammelschienen der Anzeigemittel (20, 30, CE) beim kapazitiven Laden oder Entladen von Daten- und/oder Auswahlleitungen des LCD-Bildschirms, wobei die Messkette am Ausgang ein Signal liefert, das Stromabnahmen auf der Sammelschiene repräsentiert, und eine Schaltung zum Vergleichen dieses repräsentativen Signals mit einem erwarteten Signal (Sc), abgeleitet von und synchron mit einem Abtastsignal (S_{swp}) der Auswahlleitungen, zum Erzeugen eines Signals (Sd) zum Erkennen eines entsprechenden Bildfehlers, das anzeigt, ob die Videokette integriert ist oder nicht,
- Mittel zum Aktivieren der Messkette zum Aktivieren einer mit den Auswahlleitungen assoziierten Messkette (40A) während Videobildanzeigeperioden (NW) und/oder zum Aktivieren einer mit den Datenleitungen assoziierten Messkette (40B, 40C) außerhalb der Anzeigeperioden in Kombination mit einer Anzeige eines Testbildes.

15. Bildschirm nach Anspruch 14, **dadurch gekennzeichnet, dass** die Messkette (40) Folgendes umfasst: einen Messwiderstand (Rm), in Serie geschaltet zwischen einer Versorgungssammelschiene (V_{DD}) und einer Steuerschaltung (DRV), eine Schaltung zum Messen des Stroms (41) in dem Widerstand und zum Liefern, am Ausgang, eines entsprechenden digitalen Messsignals (Sm), wobei eine Schaltung (42) zum Vergleichen des digitalen Messsignals vorgesehen ist, um gegebenenfalls das Bildfehlererkennungssignal (Sd) zu liefern.

## Claims

1. Integrated method for the detection of a display defect of an image in an LCD screen operating in operational mode, the screen comprising pixel electrodes arranged in a matrix-like manner in data lines (Col_{Rj}) and selection lines (Li), a common counter-electrode (CE) and image display means (20, 30, CE) piloted by a video signal, and applying control voltage levels to the pixel electrodes via the data and selection lines and to the counter-electrode (CE), the video signal, the display means, the selection and data lines and the pixel electrodes forming an image display control video chain, **characterized in that** it involves a verification of the integrity of the video chain, the verification comprising the activation of a current measurement chain on at least one power supply bus of the display means (20, 30, CE) in order to obtain at the output a signal which is representative of the current surges during capacitive charges or discharges of the data and/or selection lines of the LCD screen and the comparison of this signal with an anticipated signal (Sc) which is derived from and synchronous with a scanning signal (S_{swp}) of the selection lines, in order to generate a detection signal of an image defect (Sd) where applicable, so that a measurement chain which is associated with the selection lines (40A) is activated during the periods of video image display (NW), and/or a measurement chain which is associated with the data lines (40B, 40C) is activated outside the display periods in combination with the display of a test image.

2. Method according to claim 1, **characterised in that** it uses a measurement chain (40) which comprises a measuring resistor (Rm) which is arranged in series on the power supply bus (V_{DD}), a circuit (41) for measuring current in the resistor and for providing at the output a corresponding pulsed digital measurement signal (Sm).

3. Method according to claim 1 or 2, **characterised in that** it is applied to a power supply bus (Vgon) of the control circuit (20) of the selection lines of rows of image elements of the screen, and **in that** it is activated at each new display window for a video image (VW), and deactivated or inhibited between two display windows.

4. Method according to either claim 1 or 2, **characterised in that** it is applied to a power supply bus (V_{DDA}) of the control circuit of the data lines associated with the image elements of the screen, and/or to a power supply bus of the counter-electrode (VCE), and **in that** it is activated in a period (NVW) between two display windows for a video image and deactivated during each display window for a video image (VW).

5. Method according to claim 3 or 4, wherein the digital measurement signal (Sm) is compared with a pulsed periodic signal (Sc) of a frequency being the selection frequency of the selection lines.

6. Method according to claim 4, comprising the use of a video test image (Sₜₑₛₜ) during the activation periods (NVW), the video image being programmed to control the same grey level on columns so as to generate a corresponding current surge in the power supply bus (VDDA, VCE).

7. Method according to claim 6, the video image being programmed to control a same first grey level or a same second grey level on columns, alternatively, at the line frequency, the first and second grey levels corresponding to the lowest and the highest level of the grey scale, respectively.

8. Method according to claim 6 or 7, for a screen using an addressing mode at least of the column inversion type, in which the video test image corresponds to a display involving one column out of two.

9. Method according to any one of claims 6 to 8, for a colour screen, in which the selected columns for displaying the test image correspond to a unique colour.

10. Method according to claim 9, **characterised in that** it is applied successively in order to test each colour.

11. Method according to any one of claims 6 to 8, the column control circuit (30) comprising a plurality of elementary components, each controlling a given group of columns, **characterized in that** the video image corresponds to a display on columns of a particular component in order to detect a potential defect of the component.

12. Method according to claim 11, **characterised in that** it comprises the use of a video image sequence, comprising an image for each of the components of the control circuit.

13. Method according to any one of the preceding claims, for a screen in which the power supply provided by the bus is cut off periodically, **characterized in that** the method is deactivated during the cutoffs.

14. LCD screen comprising pixel electrodes arranged in a matrix-like manner in data lines (Col_{Rj}) and selection lines (Li), a common counter-electrode (CE) and image display means (20, 30, CE) piloted by a video signal, and applying control voltage levels to the pixel electrodes via the data and selection lines and to the counter-electrode (CE), the video signal, the display means, the selection and data lines and the pixel electrodes forming an image display control video chain, **characterized in that** it comprises an integrated circuit for detecting a display defect of an image comprising
- a current measurement chain (40) on at least one of the voltage supply buses of the display means (20, 30, CE) during capacitive charges or discharges of the data and/or selection lines of the LCD screen, the measurement chain providing at the output a signal which is representative of the current surges on the bus, and a circuit for comparing this representative signal with an anticipated signal (Sc) which is derived from and synchronous with a scanning signal (S_{swp}) of the selection lines, in order to generate a detection signal (Sd) of a corresponding image defect, indicating whether or not the video chain is integrated,
- means for activating the measurement chain in order to activate a measurement chain (40A) which is associated with the selection lines during video image display periods (NW), and/or in order to activate a measurement chain (40B, 40C) which is associated with the data lines outside the display periods in combination with a display of a test image.

15. Screen according to claim 14, **characterised in that** the measurement chain (40) comprises a measurement resistor (Rm) which is arranged in series between a supply bus (V_{DD}) and a control circuit (DRV), a circuit (41) for measuring the current in the resistor and for supplying at the output a corresponding digital measurement signal (Sm), a comparison circuit (42) of the digital measurement signal being provided in order to supply where applicable the image defect detection signal (Sd).
